# EUROPÄISCHE PATENTSCHRIFT

(11) **EP 0 585 643 B1**
(45) Veröffentlichungstag und Bekanntmachung des Hinweises auf die Patenterteilung: **16.04.1997**
(21) Anmeldenummer: 93112529.8
(22) Anmeldetag: 05.08.1993
(51) Int. Cl.: B65B 5/10

(54) **Verfahren zum Einbringen von produktgefüllten Verpackungen, insbesondere von Schlauchbeuteln, in Versandbehälter**
Method for introducing product filled packages, especially tubular bags into containers
Procédé pour l'introduction d'emballages remplis d'un produit, spécialement sachets tubulaires dans emballage d'expédition

(30) Priorität: 02.09.1992 DE 4228822; 10.12.1992 DE 4241440
(43) Veröffentlichungstag der Anmeldung: 09.03.1994
(73) Patentinhaber: OSTMA Maschinenbau GmbH, 53909 Zülpich (DE)
(72) Erfinder: Odenthal, Heinz F., D-53909 Zülpich (DE); Zens, Theo, Dipl.-Ing., D-61440 Oberursel (DE)
(74) Vertreter: Honke, Manfred, Dr.-Ing.

(56) Entgegenhaltungen:
- EP-A- 0 232 439
- EP-A- 0 331 210
- EP-A- 0 360 310
- DE-C- 3 801 279

## Beschreibung

Die Erfindung betrifft ein Verfahren zum Einbringen von produktgefüllten Verpackungen, insbesondere von Schlauchbeuteln, in Versandbehälter, wobei die Verpackungen flachliegend von einer Zuführeinrichtung an ein Übergabeband übergeben und anschließend an einer Übergabestelle hochkant in die Versandbehälter eingesetzt werden, die in Transportrichtung nach unten geneigt an der Übergabestelle unterhalb des Übergabebandes vorbeigeführt und dabei jeweils an einer Stirnwand beginnend befüllt werden.

Bei einem aus EP-A 0 360 310 bekannten Verfahren werden die zu befüllenden Versandbehälter auf einem Transportband zugeführt, das zur Fixierung der Versandbehälter mit Anschlagelementen ausgerüstet ist. Die produktgefüllten Verpackungen werden nacheinander einzeln in die an der Übergabestelle vorbeigeführten Versandbehälter eingebracht. Bei dem bekannten Verfahren müssen die Versandbehälter gleiche Abmessungen besitzen. Es ist nicht möglich, Versandbehälter unterschiedlicher Größe in Folge zu beschicken. Soll ein Versandbehälter anderer Größe eingesetzt werden, ist eine Umrüstung des Transportbandes erforderlich, wobei die Anschlagelemente ausgetauscht und versetzt werden müssen.

Bei einem aus DE-C 3 801 279 bekannten Verfahren ist der zu befüllende Versandbehälter an der Übergabestelle auf einer Wippe gelagert. Der rückwärtige Teil des Versandbehälters liegt an einer Bremse an. Mit fortschreitender Befüllung ändert sich die Schräglage des Versandbehälters und gleichzeitig die auf ihn wirkende Bremskraft. Wippe und Bremsvorrichtung sind auf eine bestimmte Behältergröße und ein vorgegebenes Behältergewicht eingestellt. Auch hier ist es nicht möglich, Versandbehälter unterschiedlicher Größe in Folge zu beschicken.

Schließlich ist aus EP-A 0 331 210 ein Verfahren bekannt, bei dem produktgefüllte Schlauchbeutel über ein bogenförmiges Übergabeband in Versandbehälter eingebracht werden, die an der Übergabestelle horizontal zu- und abtransportiert werden. Während des Füllvorganges werden die in den zu befüllenden Versandbehälter bereits eingesetzten Beutel durch ein Stützelement gehalten, welches in den Versandbehälter eintaucht. Nach Abschluß des Füllvorganges wird das Stützelement herausgezogen und in einen nachfolgenden leeren Versandbehälter wieder eingesetzt. Auf dem Übergabeband müssen die Beutel ferner klemmend fixiert werden. Das Verfahren ist aufwendig.

Der Erfindung liegt die Aufgabe zugrunde, ein Verfahren der eingangs beschriebenen Art anzugeben, mit dem Versandbehälter unterschiedlicher Größe in Folge beschickt werden können. Mit dem Verfahren soll es insbesondere möglich sein, flexible Verpackungen oder solche Verpackungen, die nur eine geringe Standfestigkeit aufweisen, hochkant in die Versandbehälter einzubringen.

Zur Lösung dieser Aufgabe lehrt die Erfindung,
daß die Versandbehälter auf einem Vakuumband an der Übergabestelle vorbeigeführt werden,
daß auf dem Übergabeband Verpackungsgruppen aus geschuppt aufeinanderliegenden Verpackungen gebildet werden, die jeweils eine an die Größe der Versandbehälter angepaßte Anzahl von Verpackungen umfassen, und
daß die zu einer Verpackungsgruppe gehörenden Verpackungen geschuppt aufeinanderliegend in den zugeordneten, kontinuierlich an der Übergabestelle weiterbewegten Versandbehälter eingefächert werden.

Die produktgefüllten Verpackungen, beispielsweise Schlauchbeutel, Faltschachtelverpackungen, Blister und dergleichen, können ein- oder mehrreihig sowie auch mit seitlicher Überlappung in die Versandbehälter eingebracht werden. Weitere bevorzugte Ausführungen des erfindungsgemäßen Verfahrens sind Gegenstand der nachgeordneten Ansprüche 2 und 3.

Im folgenden wird die Erfindung anhand einer lediglich ein Ausführungsbeispiel darstellenden Zeichnung ausführlicher erläutert. Die einzige Figur zeigt in schematischer Darstellung eine Vorrichtung zum Einbringen von produktgefüllten Verpackungen, insbesondere von Schlauchbeuteln (Weichbeutel) in Versandbehälter.

Zum grundsätzlichen Aufbau der Vorrichtung gehören eine Transporteinrichtung 1 für den Zu- und Abtransport der Versandbehälter 2, eine Zuführeinrichtung 3 für die abzupackenden, mit einem Produkt gefüllten Beutel 4 und mit einem an die Zuführeinrichtung 3 anschließenden Übergabeband 5. Die Beutel 4 werden flachliegend von der Zuführeinrichtung 3 an das Übergabeband 5 übergeben und anschließend an einer Übergabestelle 6 hochkant in die Versandbehälter 2 eingesetzt. Die Versandbehälter 2 werden an der Übergabestelle 6 unterhalb des Übergabebandes 5 vorbeigeführt und dabei jeweils an einer Stirnwand 7 beginnend befüllt.

Der Figur entnimmt man, daß die Transporteinrichtung 1 ein die Versandbehälter 2 mitführendes Transportband 8 aufweist, welches im Bereich der Übergabestelle 6 mit einem Gefälle in Transportrichtung geneigt angeordnet ist. Der Bogenpfeil deutet an, daß die Neigung des Transportbandes 8 betriebsmäßig einstell- und veränderbar ist. Aufgrund der Schräglage des Versandbehälters 2 an der Übergabestelle 6 liegt der bereits eingebrachte Beutelstapel 9 an der vorderen Stirnwand 7 des Versandbehälters 2 auf und ist dadurch jederzeit sicher abgestützt. Die Beutel können nicht kippen oder verrutschen. Das Transportband 8 ist als Vakuumband ausgebildet. Das Übergabeband 5 ist in Förderrichtung ebenfalls mit Gefälle einstellbar, und zwar vorzugsweise in einem Winkelbereich von 0 bis 45°. Übergabe- und Vakuumband 5, 8 sind so zueinander ausgerichtet, daß die Auflageflächen beider Bänder 5, 8 einen leicht stumpfen Winkel α, vorzugsweise einen Winkel α zwischen 90 und 130°, einschließen.

Der Figur entnimmt man, daß auf dem Übergabeband 5 Verpackungsgruppen 10 aus geschuppt aufeinanderliegenden Beuteln 4 gebildet werden, die jeweils eine an die Größe der Versandbehälter 2 angepaßte Anzahl von Beuteln 4 umfassen. Die Beutel 4 werden geschuppt aufeinanderliegend in den zugeordneten Versandbehälter 2 eingefächert. Dabei wird das Vakuumband 8 kontinuierlich mit an den Übergabevorgang angepaßter Geschwindigkeit in Transportrichtung bewegt.

Die Vorrichtung wurde beispielhaft für das Einbringen von produktgefüllten Beutelverpackungen erläutert. Es versteht sich, daß die Vorrichtung auch zum Befüllen anderer, flexibler und nicht standfester Verpackungen geeignet sind. Die Verpackungen können dabei sowohl ein- bzw. als auch mehrreihig, gegebenenfalls auch mit seitlichen Überlappungen, in die Versandbehälter eingebracht werden.

## Patentansprüche

1. Verfahren zum Einbringen von produktgefüllten Verpackungen, insbesondere von Schlauchbeuteln, in Versandbehälter, wobei die Verpackungen (4) flachliegend von einer Zuführeinrichtung (3) an ein Übergabeband (5) übergeben und anschließend an einer Übergabestelle (6) hochkant in die Versandbehälter (2) eingesetzt werden, die in Transportrichtung nach unten geneigt an der Übergabestelle (6) unterhalb des Übergabebandes vorbeigeführt und dabei jeweils an einer Stirnwand (7) beginnend befüllt werden, **dadurch gekennzeichnet**,
daß die Versandbehälter (2) auf einem Vakuumband (8) an der Übergabestelle (6) vorbeigeführt werden,
daß auf dem Übergabeband (5) Verpackungsgruppen (10) aus geschuppt aufeinanderliegenden Verpackungen (4) gebildet werden, die jeweils eine an die Größe der Versandbehälter (2) angepaßte Anzahl von Verpackungen umfassen, und
daß die zu einer Verpackungsgruppe (10) gehörenden Verpackungen (4) geschuppt aufeinanderliegend in den zugeordneten, kontinuierlich an der Übergabestelle (6) weiterbewegten Versandbehälter (2) eingefächert werden.

2. Verfahren nach Anspruch 1, dadurch gekennzeichnet, daß die Auflageflächen des Vakuumbandes (8) und des Übergabebandes (5) an der Übergabestelle (6) unter einem stumpfen Winkel α zwischen 90° und 130° zueinander ausgerichtet sind.

3. Verfahren nach Anspruch 1 oder 2, dadurch gekennzeichnet, daß die Neigungen des Vakuumbandes (8) und/oder des Übergabebandes (5) betriebsmäßig eingestellt werden, wobei der Einstellbereich für die Neigung des Übergabebandes (5) einen Winkelbereich von 0° bis 45° umfaßt.

## Claims

1. A method of introducing packages filled with a product, particularly tubular bags, into transport containers, wherein the packages (4) are transferred, lying flat, from a feeder device (3) to a transfer belt (5) and are subsequently inserted, on edge and at a transfer point (6), into the transport containers (2), which are conveyed, inclined downwards in the direction of transport, past the transfer point (6) underneath the transfer belt and which are thereby each filled starting at an end wall (7),
characterised in that
the transport containers (2) are conveyed past the transfer point (6) on a vacuum belt (8),
that groups of packages (10) are formed on the transfer belt (5) from packages (4) resting on each other in an imbricated manner and each group of packages comprises a number of packages matched to the size of the transport container (2), and
that the packages (4) forming part of a group of packages (10) are consolidated, resting on each other in an imbricated manner, in the associated transport containers (2) which are continuously moved past the transfer point (6).

2. A method according to claim 1, characterised in that the supporting faces of the vacuum belt (8) and of the transfer belt (5) are aligned in relation to each other at the transfer point (6) at an obtuse angle α between 90° and 130°.

3. A method according to claim 1 or 2, characterised in that the inclinations of the vacuum belt (8) and/or of the transfer belt (5) are adjusted according to the operation, wherein the range of adjustment for the inclination of the transfer belt (5) comprises an angular range from 0° to 45°.

## Revendications

1. Procédé d'introduction d'emballages remplis d'un produit, en particulier de sachets tubulaires, dans des conteneurs d'expédition, les emballages (4) étant convoyés à plat d'un dispositif d'amenage (3) à un tapis de transfert (5) et étant ensuite placés, debout, dans un poste de transfert (6), dans les emballages d'expédition (2) qui, en étant inclinés vers le bas dans le sens du transport, passent devant le poste de transfert (6) se trouvant sous la bande de transfert et sont alors remplis en commençant chaque fois au niveau d'une paroi frontale (7), caractérisé en ce que
les conteneurs d'expédition (2) passent, sur un tapis à vide (8) devant le poste de transfert (6)
sur le tapis de transfert (5), des groupes d'emballages (10) sont constitués d'emballages (4) superposés de manière étagée, qui comprennent chaque fois un nombre d'emballages adapté à la dimension des conteneurs d'expédition (2), et
les emballages (4) faisant partie d'un groupe d'emballages (10) sont disposés en éventail en étant superposés de manière étagée dans les conteneurs d'emballage (2) correspondants déplacés en continu dans le poste de transfert (6).

2. Procédé selon la revendication 1, caractérisé en ce que les surfaces d'appui du tapis à vide (8) et du tapis de transfert (5) sont dirigées l'une vers l'autre selon un angle obtus compris entre 90° et 130°, dans le poste de transfert (6).

3. Procédé selon la revendication 1 ou 2, caractérisé en ce que les inclinaisons du tapis à vide (8) et/ou du tapis de transfert (5) sont réglées en usine, la plage de réglage pour l'inclinaison du tapis de transfert (5) comprenant une zone angulaire de 0° à 45°.
